# EUROPÄISCHE PATENTSCHRIFT

(11) **EP 1 349 980 B1**
(45) Veröffentlichungstag und Bekanntmachung des Hinweises auf die Patenterteilung: **26.07.2006**
(21) Anmeldenummer: 01986846.2
(22) Anmeldetag: 03.12.2001
(51) Int. Cl.: D06F 73/00

(54) **BÜGELPUPPE MIT AUSSTEIFUNG AM ÄRMELENDE**
FORM FINISHER WITH A REINFORCEMENT ON THE END OF THE SLEEVE
MANNEQUIN DE REPASSAGE COMPORTANT UN RENFORCEMENT A L'EXTREMITE DE LA MANCHE

(30) Priorität: 22.12.2000 DE 10064320
(43) Veröffentlichungstag der Anmeldung: 08.10.2003
(73) Patentinhaber: BSH Bosch und Siemens Hausgeräte GmbH, 81739 München (DE)
(72) Erfinder: DAMRATH, Joachim, 89429 Bachhagel (DE); WETZL, Gerhard, 89567 Sontheim (DE); SPIELMANNLEITNER, Markus, 73479 Ellwangen (DE); REDLIN, Kathrin, 14050 Berlin (DE); URICH, Bodo, 12555 Berlin (DE)
(86) Internationale Anmeldenummer: PCT/EP2001/014114
(87) Internationale Veröffentlichungsnummer: WO 2002/052095

(56) Entgegenhaltungen:
- EP-A- 0 193 483
- FR-A- 1 273 992
- US-A- 2 417 838
- US-A- 2 883 092

## Beschreibung

Die Erfindung betrifft ein Verfahren und eine Vorrichtung zum Bügeln von Kleidungsstücken mit Ärmeln -insbesondere von Hemden und Blusen - mittels einer Bügelpuppe gemäß den Oberbegriffen der Ansprüche 1 und 2.

Aus dem Stand der Technik sind vielfältig Vorrichtungen zum Bügeln von Kleidungsstücken mittels einer Bügelpuppe bekannt. Aus der Schrift EP 0 193 483 A1 (Nachanmeldung zu FR 8500673) wird ein Verfahren und eine Bügelpuppe zum Bügeln eines Kleidungsstückes beschrieben. Das Kleidungsstück wird hier zum Zwecke des Bügelns auf einen Blähsack der Bügelpuppe gezogen. Ein Luftstrom, im Innern des Blähsackes, durchbläst diesen und das Kleidungsstück, wobei dann das Kleidungsstück getrocknet und geglättet wird. Da der Blähsack auch in die Ärmel des Kleidungsstückes hineingreift, werden auch diese getrocknet. In einer Ausgestaltung der Erfindung ist der Blähsack über die Manschetten (bzw. evtl. auch über den Kragen) des Kleidungsstückes hinaus verlängert. An diesen Verlängerungen sind außen flexible Klappen angebracht. Vorzugsweise sind sie aus dem gleichen Material wie der Blähsack. Ist nun das Kleidungsstück auf der Bügelpuppe positioniert und der Luftstrom ist aktiviert, so werden der Blähsack und die Klappen gemeinsam und gleichzeitig von der Luft durchströmt. Durch den Luftstrom blähen sich dann der Blähsack und die Klappen auf. Der Blähsack legt sich dann von innen an das Kleidungsstück an. Die Klappen jedoch legen sich von außen auf die Manschetten des Kleidungsstückes. Da die Klappen auch von der Trocknungsluft durchströmt werden, werden die Manschetten von innen durch den Blähsack und von außen durch die Klappen getrocknet.

Soll das Kleidungsstück nach dem Trocknen wieder von der Bügelpuppe entfernt werden, so müssen erst die Klappen manuell in die andere Richtung umgelegt werden, bevor man das Kleidungsstück von der Bügelpuppe herunterziehen kann. Dieses ist zeitaufwendig und umständlich. Zudem ist es hinderlich, wenn beim Anbringen und beim Herunterziehen des Kleidungsstückes, jedesmal der Ärmel des Kleidungsstückes - insbesondere die Manschetten - an den Klappen hängen bleiben. Frisch gebügelte Manschetten können dabei wieder verknittem.

Durch den beschriebenen Stand der Technik gibt es auch noch einen weiteren Nachteil: Manschetten eines Kleidungsstückes sind in der Regel knöpfbar und haben damit ober halb der Manschette (also zur Schulter des Kleidungsstückes hin) einen Schlitz. Da der Blähsack sich beim Trocknen aufbläht, drückt er auf diesen Schlitz und öffnet ihn dabei. Der Nachteil ist nun, daß ein derart geöffneter Schlitz in dieser Form getrocknet wird. Jedoch ist diese Form aus ästhetischen Gründen nicht beabsichtigt.

Es ist nun Aufgabe der Erfindung, ein Verfahren und eine Vorrichtung (in Form einer Bügelpuppe) zu finden, die die beschriebenen Nachteile nicht mehr aufweisen oder zumindest reduzieren.

Erfindungsgemäß wird diese Aufgabe durch die Merkmale der kennzeichnenden Teile der Ansprüche 1 und 2 gelöst. Vorteilhafte Ausgestaltungen und Weiterbildungen der Erfindung ergeben sich aus den Unteransprüchen.

Die Erfinder haben erkannt, daß das Glätten der Manschetten auch durch eine direkte oder indirekte Aussteifung des Blähsackes im Bereich der Ärmelenden möglich ist. D.h., daß die Aussteifung nur auf der Innenseite des Kleidungsstückes angeordnet ist und daß störende Klappen unterhalb der Manschetten, wie beim Stand der Technik, nicht erforderlich sind. Mit der direkten Aussteifung ist gemeint, daß der Blähsack selbst ausgesteift wird. Unter der indirekten Aussteifung ist eine Aussteifung zu verstehen, die mittels eines zusätzlichen Teiles auf dem Blähsack - wiederum nur im Ärmelbereich des Kleidungsstückes - realisiert wird. Diese Aussteifungen haben alle zusammen den Vorteil, daß sie in einfacher Weise verwirklicht werden können.

Im Rahmen der Erfindung kann diese Aussteifung entweder nur im Bereich der Manschette oder nur zwischen der Manschette und dem Schulterbereich des Kleidungsstückes (also oberhalb der Manschette) oder auch in beiden Bereichen angeordnet sein.

Diese Aussteifung kann in dem Material des Blähsackes vorhanden sein. So sind beispielsweise in den Blähsack hineingewirkte, steife Materialien denkbar. Aber es ist auch möglich, daß der Blähsack - zumindest punktuell - mit Flüssigkeiten getränkt wird, die dann nach ihrer Aushärtung dem Blähsack die nötige Stabilität geben.

Wenn die Bügelpuppe in der Weise funktioniert, daß ein Luftstrom aus ihrem Innern das Kleidungsstück trocknet, dann ist es vorteilhaft, wenn die Aussteifung luftdurchlässig gestaltet wird. Dadurch kann die Trocknungsluft auch im Bereich der Aussteifung das Kleidungsstück durchströmen und somit trocknen. Werden in der Aussteifung kleine Löcher mit ausreichend kleinen Durchmessern angebracht, so ist die Aussteifung ausreichend stabil, es kann Luft durch sie hindurchströmen und der Blähsack kann sich nicht durch die Löcher hindurchschieben und dabei das Kleidungsstück verformen.

Eine besondere Form der Aussteifung, ist die Anbringung eines Aussteifungsteiles auf den Blähsack. Dieses Aussteifungsteil soll nachfolgend als Schlitzlöffel bezeichnet werden. Dieser Schlitzlöffel dient - wie sein Name schon sagt - der Aussteifung des Blähsackes im Bereich des Schlitzes im Kleidungsstück oberhalb der Manschette und hat die Form eines Löffels; besser gesagt die Form eines Schuhlöffels. Ein Aufweiten dieses Schlitzes durch den Blähsack wird dadurch nicht mehr möglich. Auch für den Schlitzlöffel gilt bei einem Betrieb der Bügelpuppe mit einem Trocknungsluftstrom aus ihrem Innern, daß der Schlitzlöffel vorzugsweise luftdurchlässig - beispielsweise mittels Löcher - ausgebildet sein sollte. Dabei kann der Schlitzlöffel beziehungsweise allgemein die Aussteifung auch luftundurchlässig ausgebildet sein.

Damit dieser Schlitzlöffel seinen Halt auf dem Blähsack erhält, kann mindestens eines seiner Enden in eine Lasche - die beispielsweise auf dem Blähsack aufgenäht ist - eingreifen. Durch diese Lasche können Relativbewegungen zwischen Schlitzlöffel und dem Blähsack besser ausgeglichen werden, weil der Schlitzlöffel in der Lasche gleiten kann.

Es ist aber auch möglich, daß der Schlitzlöffel mit mindestens einem Ende direkt - beispielsweise durch Ankleben - an dem Blähsack angebracht wird. Es versteht sich, da ein derartiger Schlitzlöffel ja zwei Enden hat, daß auch beide Befestigungsmöglichkeiten kombiniert sind. Der Schlitzlöffel kann innen oder außen am Blähsack befestigt beziehungsweise angeklebt sein.

Es kann vorteilhaft sein, wenn die Manschette des Kleidungsstückes beim Bügeln gehalten wird. Dadurch erhält sie einen besseren Sitz und wird dadurch zuverlässiger geglättet. Besonders praktisch ist es, wenn hierzu eine Klemme an dem Schlitzlöffel lösbar oder fest angeformt ist. Da die Klemme außen auf die Manschette aufgreift, ist es auch für sie vorteilhaft - egal ob der Trocknungsluftstrom von außen oder innen kommt - wenn sie luftdurchlässig ist, damit die Trocknung nicht durch außen aufliegende Teile behindert wird. Die Luftdurchlässigkeit kann wiederum mittels Löcher bewerkstelligt werden.

In einer weiteren Ausgestaltung der Erfindung wird die Luftdurchlässigkeit bewußt verhindert. Da die Stirnfläche des unteren Endes des Blähsack-Teiles, welches sich im Ärmel des Kleidungsstückes befindet, keine Trocknungsaufgaben hat, ist es vorteilhaft, wenn bei einem Betrieb der Bügelpuppe mit einem Luftstrom aus ihrem Innern, keine wertvolle Trocknungsluft aus der Stirnfläche austritt.

Oftmals reicht die Preßkraft des Blähsackes nicht aus, um die Manschette des Kleidungsstückes ausreichend zu glätten. Um dennoch ein befriedigendes Ergebnis zu erzielen, kann im Bereich der Manschette in dem Blähsack, ein Spannmechanismus angeordnet sein. Dieser Spannmechanismus besteht dann zweckmäßigerweise beispielsweise aus zwei Spannbacken, die sich - mit einer Feder belastet - aufeinander abstützen.

Die Erfindung soll nun anhand der Figuren näher erläutert werden. Es zeigen:
- Figur 1:: einen Teil einer Bügelpuppe und eines Kleidungsstückes mit einer Aussteifung im Bereich einer Manschette;
- Figur 2:: Eine Ansicht wie in Figur 1, jedoch mit einer zusätzlichen Aussteifung (einem Schlitzlöffel) im Bereich oberhalb der Manschette;
- Figur 3:: eine Ansicht wie in Figur 2, jedoch mit einer an den Schlitzlöffel angeformten Klemme;
- Figur 4:: einen Querschnitt durch den Bereich einer Manschette mit einem Spannmechanismus für die Manschette.

In der Figur 1 ist im Bereich einer knöpfbaren Manschette 3 eines Kleidungsstückes 2 eine Aussteifung des Blähsackes 7 zu sehen. Diese Aussteifung stellt die Funktion eines Manschettenglätters 1 dar. Durch die Aussteifung des Manschettenglätters 1 ist dieser luftundurchlässig geworden. Deshalb ist er mit Luftlöchern 9 versehen, damit der Luftstrom auch die Manschette 3 trocknen kann. Das untere Ende des Blähsackes (hier links im Bild) weist einem luftundurchlässigen Bereich 14 auf, damit nicht wertvolle Trocknungsluft ungenutzt nach außen dringen kann. Nach dem Aufziehen des Kleidungsstückes 2 auf die Bügelpuppe und dem Knöpfen der Manschette 3 kann der ckes 2 auf die Bügelpuppe und dem Knöpfen der Manschette 3 kann der Luftstrom für den Blähsack 7 eingeschaltet werden. Da der Manschettenglätter 1 mit Luftlöchern versehen ist, dringt die Trocknungsluft durch diese Löcher nach außen und trocknet und glättet dabei die Manschette 3. Die Aussteifung ist gegenüber dem übrigen Bereich des Blähsackes 7 und des Kleidungsstückes 2 mittels einer Grenzlinie 13 abgegrenzt. Dieser Bereich des Ärmels ist durch einen Schlitz im Stoff gekennzeichnet. Der überlappende Stoff im Bereich des Schlitzes wird in der Fachwelt auch Übertritt 21 genannt. Der darunterliegende Stoff heißt Untertritt 22. Der außenliegende, schmale, spitz zulaufende (hier rechts) Stoffstreifen, wird als Besatz 20 bezeichnet. Im Bereich 12 entsteht somit mindestens eine doppelte Stofflage. Beim Betrieb der Bügelpuppe drückt die Luft in dem Blähsack 7 den Bereich 12 auseinander. Der Übertritt 21 und der Untertritt 22 erfahren eine Bewegung in eine Dehnrichtung 19. Wenn der Stoff des Kleidungsstückes 2 im Verhältnis zum Druck in dem Blähsack 7 nicht steif genug ist, so kann es zu einer nicht beabsichtigten Verformung des Kleidungsstückes 2 in diesem Bereich kommen.

Mit der Figur 2 soll nun eine Abhilfe gegen das Verformen im Bereich des Über- 21 bzw. Untertrittes 22 gezeigt werden. Hier ist zusätzlich zum Manschettenglätter 1 eine Aussteifung in Form eines Schlitzlöffels 11 verwendet worden. Dieser Schlitzlöffel 11 wird an seinem einen Ende (hier rechts) mittels einer Lasche 10 gehalten. Diese Lasche 10 ist mit Nähten 8 am Blähsack 7 befestigt. Das andere Ende des Schlitzlöffels 11 ist in diesem Ausführungsbeispiel in der Nähe der Manschette 3 auf dem Blähsack 7 befestigt.

Durch die Aussteifung mit Hilfe des Schlitzlöffels 11 wird zwar auch eine Druckkraft auf den Über- 21 bzw. den Untertritt 22 ausgeübt, jedoch da der Schlitzlöffel 11 flächig drückt und auch aufgrund seiner Steifigkeit fast keine Wölbung zuläßt, erfolgt keine nennenswerte Aufweitung des besagten Schlitzes.

In der Figur 3 ist eine weitere Ausgestaltung der Erfindung verdeutlicht. Damit der Schlitzlöffel 11 - bei einem Trocknungsluftstrom aus dem Innern des Blähsackes 7 - nicht die Trocknung des Kleidungsstückes 2 behindert, ist dieser mit Luftlöchern 9 versehen. Zusätzlich ist der Schlitzlöffel 11 mit einer Klemme 6 versehen. Diese Klemme 6 ist hier an dem Schlitzlöffel 11 fest angeformt. Da der Schlitzlöffel 11 zwischen dem Blähsack 7 und dem Kleidungsstück 2 angeordnet ist und die Klemme 6 die Manschette 3 umgreift, wird die Manschette 3 dadurch gehalten und auch geformt. Auch die Klemme 6 ist zur besseren Luftdurchlässigkeit mit Luftlöchern 9 versehen.

Der Manschettenglätter 1 ist in diesem Ausführungsbeispiel nicht mehr durch eine zusätzliche Aussteifung im Bereich der Manschette 3 gekennzeichnet. Dennoch kann man aber auch hier von einem Manschettenglätter 1 sprechen, da der aufgeblasene Blähsack 7 ebenfalls eine spannende und damit auch glättende Wirkung hat. Der Blähsack 7 ist in diesem Beispiel im Bereich des Kleidungsstückes 2 insgesamt luftdurchlässig. Deshalb wurde zur Verdeutlichung, der luftundurchlässige Bereich 14 an der Stirnfläche des Blähsackes 7, gegenüber den vorausgegangenen Figuren, durch eine Schraffur hervorgehoben.

Der dargestellte Querschnitt in der Figur 4 soll einen möglichen Spannmechanismus 16 für die Manschette 3 eines Kleidungsstückes 2 veranschaulichen. Damit die ellipsenförmigen Linien nicht ineinander übergehen, wurde sie deutlich zueinander beabstandet. In Wirklichkeit liegen sie direkt aufeinander. Die Manschette 3 ist mit einem Knopf 4 verschlossen. Weiter innen liegend befindet sich der Blähsack 7. Zwei Spannbacken 17 pressen sich von innen an den Blähsack 7 an. Diese Kraft für die Anpressung resultiert aus einer Feder 18, die die geführten Spannbacken 17 auseinander drückt. Die Spannbacken 17 füllen zwar nicht den vollen Umfang der Manschette 3 aus, aber dieses ist für ein zufriedenstellendes Glättergebnis auch nicht erforderlich. Wenn nämlich die Spannbacken 17 in der gezeigten Weise die Ellipse in Längsrichtung spannen, so kann der Luftstrom im Blähsack 7 dennoch eine kleine Wölbung der Manschette 3 erzielen, die dann aber eine beträchtliche tangentiale Spannwirkung erzeugt.

Damit die Spannbacken 17 nicht einem Trocknungsluftstrom (falls er aus dem Innern des Blähsackes kommt) den Zugang zu der Manschette 3 versperren, können die Spannbacken 17 mit Luftlöchern 9 ausgestattet sein.

Zum leichteren Wechsel eines Kleidungsstückes 2 im Bereich der Manschetten 3, muß der Spannmechanismus 16 nur kurz mit den Fingern einer Hand zusammengedrückt werden.

### Bezugszeichenliste

- 1: Manschettenglätter
- 2: Kleidungsstück
- 3: knöpfbare Manschette des Kleidungsstückes
- 4: Knopf
- 5: Knopfloch
- 6: Klemme
- 7: Blähsack
- 8: Naht
- 9: Luftloch
- 10: Lasche
- 11: Schlitzlöffel
- 12: Bereich doppelter Stofflage
- 13: Grenzlinie der Aussteifung
- 14: luftundurchlässiger Bereich
- 15: Abbruchlinie
- 16: Spannmechanismus
- 17: Spannbacke
- 18: Druckfeder
- 19: Dehnrichtung
- 20: Besatz
- 21: Übertritt
- 22: Untertritt

## Patentansprüche

1. Vorrichtung zum Bügeln von Kleidungsstücken (2) - insbesondere von Hemden und Blusen - mit Ärmeln, die Manschetten und einen oberhalb der Manschette angeordneten Schlitz aufweisen (3), auf einem Blähsack (7) einer Bügelpuppe, wobei der Blähsack (7) in den Bereich der Manschetten (3) des Kleidungsstückes (2) hineinragt und den Ärmel des Kleidungsstückes (2) während des Bügelns dabei stützt und formt, **dadurch gekennzeichnet, dass** das Kleidungsstück (2) im Bereich des Schlitzes mit einer Aussteifung zusätzlich gestützt und geformt wird.

2. Vorrichtung nach Anspruch 1, **dadurch gekennzeichnet, dass** die Aussteifung als sogenannter Schlitzlöffet ausgebildet ist, der löffelartig oder schuhlöffelartig geformt ist.

3. Vorrichtung nach Anspruch 1 oder 2, **dadurch gekennzeichnet, dass** die Aussteifung auch im Bereich der Manschette (3) vorgesehen ist, um die Manschette (3) zu stützen und zu formen.

4. Vorrichtung nach einem der Ansprüche 1 bis 3, **dadurch gekennzeichnet, dass** die Aussteifung luftdurchlässig gestaltet ist.

5. Vorrichtung nach einem der Ansprüche 1 bis 4, **dadurch gekennzeichnet, dass** die Aussteifung mindestens ein Luftloch (9) aufweist

6. Vorrichtung nach einem der Ansprüche 1 bis 5, **dadurch gekennzeichnet, dass** die Aussteifung in dem Material des Blähsackes (7) angeordnet ist.

7. Vorrichtung nach einem der Ansprüche 1 bis 6, **dadurch gekennzeichnet, dass** die Aussteifung am Blähsack (7) befestig ist.

8. Vorrichtung nach Anspruch 7, **dadurch gekennzeichnet, dass** die Aussteifung an mindestens einem seiner Enden mittels einer Lasche (10), die an dem Blähsack (7) angebracht ist, gehalten wird.

9. Vorrichtung nach einem der Ansprüche 7 oder 8, **dadurch gekennzeichnet, dass** die als Schlitzlöffel (11) ausgebildete Aussteifung an mindestens einem seiner Enden direkt an dem Blähsack (7) angebracht ist.

10. Vorrichtung nach einem der Ansprüche 1 bis 9, **dadurch gekennzeichnet, dass** an der Aussteifung (11, 17) eine Klemme (6) zum Fixieren der Manschette (3) angeformt ist.

11. Vorrichtung nach Anspruch 10, **dadurch gekennzeichnet, dass** die Klemme (6) luftdurchlässig gestaltet ist.

12. Vorrichtung nach Anspruch 10 oder 11, **dadurch gekennzeichnet, dass** die Klemme (6) mindestens ein Luftloch (9) aufweist.

13. Vorrichtung nach einem der Ansprüche 1 bis 12, **dadurch gekennzeichnet, dass** der Blähsack (7) am stirnseitigen Endbereich der Manschette (3) einen luftundurchlässigen Bereich (14) aufweist.

14. Vorrichtung nach Anspruch 3, **dadurch gekennzeichnet, dass** die Aussteifung im Bereich der Manschette (3) einen innenliegenden Spannmechanismus (16) aufweist.

15. Vorrichtung nach Anspruch 14, **dadurch gekennzeichnet, dass** der Spannmechanismus (16) aus zwei sich aufeinander abstützenden Spannbacken (17) besteht.

## Claims

1. Device for ironing articles of clothing (2) - particularly shirts and blouses - with sleeves which have cuffs and a slit (3) arranged above the cuff, on an inflatable bag (7) of an ironing mannequin, wherein the inflatable bag (7) extends into the region of the cuffs (3) of the article of clothing (2) and in that case supports and shapes the sleeves of the article of clothing (2) during ironing, **characterised in that** the article of clothing (2) is additionally supported and shaped in the region of the slit by stiffening means.

2. Device according to claim 1, **characterised in that** the stiffening means is constructed as a so-called slotted spoon, which is shaped to be spoon-like or shoehorn-like.

3. Device according to claim 1 or 2, **characterised in that** the stiffening means is also provided in the region of the cuff (3) to support and shape the cuff (3).

4. Device according to one of claims 1 to 3, **characterised in that** the stiffening means is designed to be air-permeable.

5. Device according to one of claims 1 to 4, **characterised in that** the stiffening means has at least one air hole (9).

6. Device according to one of claims 1 to 5, **characterised in that** the stiffening means is arranged in the material of the inflatable bag (7).

7. Device according to one of claims 1 to 6, **characterised in that** the stiffening means is fastened to the inflatable bag (7).

8. Device according to claim 7, **characterised in that** the stiffening means is held at at least one of its ends by means of a strap (10) mounted on the inflatable bag (7).

9. Device according to one of claims 7 and 8, **characterised in that** the stiffening means constructed as a slotted spoon (11) is mounted at at least one of its ends directly on the inflation bag (7).

10. Device according to one of claims 1 to 9, **characterised in that** a clamp (6) for fixing the cuff (3) is integrally formed at the stiffening means (11, 17).

11. Device according to claim 10, **characterised in that** the clamp (6) is designed to be air-permeable.

12. Device according to claim 10 or 11, **characterised in that** the clamp (6) has at least one air hole (9).

13. Device according to one of claims 1 to 12, **characterised in that** the inflatable bag has an air-impermeable region (14) at the front end region of the cuff (3).

14. Device according to claim 3, **characterised in that** the reinforcing means has an internally disposed clamping mechanism (16) in the region of the cuff (3).

15. Device according to claim 14, **characterised in that** the clamping mechanism (16) consists of two mutually supporting clamping jaws (17).

## Revendications

1. Dispositif pour le repassage de vêtements (2), - en particulier de chemises et de chemisiers - avec des manches, qui présentent des manchettes et une fente disposée au-dessus de la manchette (3), sur un sac gonflant (7) d'un mannequin, le sac gonflant (7) dépassant à l'intérieur de la zone des manchettes (3) du vêtement (2) et appuyant et formant la manche du vêtement (2) pendant le repassage, **caractérisé en ce que** le vêtement (2) est soutenu et formé en supplément dans la zone de la fente avec un renforcement.

2. Dispositif selon la revendication 1, **caractérisé en ce que** le renforcement est conçu comme une cuillère à fente, qui est formée à la façon d'une cuillère ou d'un chausse-pied.

3. Dispositif selon la revendication 1 ou 2, **caractérisé en ce que** le renforcement est prévu également dans la zone de la manchette (3) pour soutenir et former la manchette (3).

4. Dispositif selon l'une quelconque des revendications 1 à 3, **caractérisé en ce que** le renforcement est conçu perméable à l'air.

5. Dispositif selon l'une quelconque des revendications 1 à 4, **caractérisé en ce que** le renforcement présente au moins un trou d'aération (9).

6. Dispositif selon l'une quelconque des revendications 1 à 5, **caractérisé en ce que** le renforcement est disposé dans le matériau du sac gonflant (7).

7. Dispositif selon l'une quelconque des revendications 1 à 6, **caractérisé en ce que** le renforcement est fixé sur le sac gonflant (7).

8. Dispositif selon la revendication 7, **caractérisé en ce que** le renforcement est réalisé sur au moins l'une de ses extrémités au moyen d'une patte (10), qui est placée sur le sac gonflant (7).

9. Dispositif selon l'une quelconque des revendications 7 ou 8, **caractérisé en ce que** le renforcement conçu comme une cuillère à fente (11) est placée sur au moins l'une de ses extrémités directement sur le sac gonflant (7).

10. Dispositif selon l'une quelconque des revendications 1 à 9, **caractérisé en ce qu'**une pince (6) est formée sur le renforcement (11, 17) pour la fixation de la manchette (3).

11. Dispositif selon la revendication 10, **caractérisé en ce que** la borne (6) est conçue perméable à l'air.

12. Dispositif selon la revendication 10 ou 11, **caractérisé en ce que** la pince (6) présente au moins un trou d'aération (9).

13. Dispositif selon l'une quelconque des revendications 1 à 12, **caractérisé en ce que** le sac gonflant (7) présente une zone (14) imperméable à l'air sur la zone d'extrémité côté avant de la manchette (3).

14. Dispositif selon la revendication 3, **caractérisé en ce que** le renforcement présente un mécanisme de serrage (16) intérieur dans la zone de la manchette (3).

15. Dispositif selon la revendication 14, **caractérisé en ce que** le mécanisme de serrage (16) se compose de deux mâchoires de serrage (17) se soutenant réciproquement.
